# FASCICULE DE BREVET EUROPEEN

(11) **EP 3 082 278 B1**
(45) Date de publication et mention de la délivrance du brevet: **13.06.2018**
(21) Numéro de dépôt: 16164015.6
(22) Date de dépôt: 06.04.2016
(51) Int. Cl.: H04H 20/00

(54) **PROCÉDÉ ET DISPOSITIF DE FOURNITURE D'INFORMATIONS RELATIVES À DES STATIONS FM, PAR ANALYSE D'UNE TABLE DE CORRESPONDANCE, ET APPAREIL DE RESTITUTION SONORE ASSOCIÉ**
VERFAHREN UND VORRICHTUNG ZUR ÜBERMITTLUNG VON INFORMATIONEN ÜBER FM-STATIONEN DURCH ANALYSE EINER MAPPING-TABELLE, UND ENTSPRECHENDES TONWIEDERGABEGERÄT
METHOD AND DEVICE FOR PROVIDING INFORMATION RELATING TO FM STATIONS, BY ANALYSING A CORRESPONDENCE TABLE, AND ASSOCIATED SOUND REPRODUCTION APPARATUS

(30) Priorité: 10.04.2015 FR 1553097
(43) Date de publication de la demande: 19.10.2016
(73) Titulaire: PSA Automobiles SA, 78300 Poissy (FR)
(72) Inventeur: FROMION, Alexandre, 92160 Antony (FR)

(56) Documents cités:
- EP-A2- 0 982 886

## Description

L'invention concerne les appareils de reproduction sonore, et plus précisément la fourniture à de tels appareils d'informations relatives à des stations diffusant des programmes audio sur une bande de très hautes fréquences en modulation de fréquence (ou FM («Frequency Modulation »)).

Comme le sait l'homme de l'art, certaines stations dites FM diffusent des programmes radiophoniques en modulation de fréquence (ou FM) dans une bande de très hautes fréquences (ou VHF), généralement comprise entre environ 87 MHz et environ 108 MHz, et fréquemment appelée « bande FM ».

Parmi ces stations FM, certaines diffusent également des informations au moyen d'un service Radio Data System (ou RDS). Plus précisément, le service RDS permet de transmettre par voie d'ondes, pour la station considérée, notamment son identifiant de station (champ PI pour « Program Identifier »), des informations dynamiques (champ PS pour « Program Station »), et l'ensemble de ses fréquences d'émission (champ AF pour « Alternate Frequency »).

Initialement, le champ PS était dédié au seul nom de la station, ce qui permettait l'affichage de ce dernier sur un écran. Mais aujourd'hui ce champ PS comprend presque toujours des informations définissant au moins partiellement le programme en cours de diffusion, si bien que ce sont ces informations de programme qui sont désormais affichées sur l'écran et non plus le nom de la station. Le document EP0982886 A2 décrit un dispositif destiné à fournir des informations relatives à des stations diffusant chacune un programme audio. L'invention a notamment pour but d'améliorer la situation grâce à l'utilisation d'une table de correspondance entre des identifiants de station et des noms de station. L'invention est défini par les revendications. L'invention propose un dispositif, destiné à fournir des informations relatives à des stations diffusant chacune un programme audio sur une bande de très hautes fréquences et au moins un identifiant de station au moyen d'un service Radio Data System (ou RDS), et comprenant :
- des moyens de stockage agencés pour stocker une table de correspondance entre des identifiants de station et des noms de station, et
- des moyens de traitement agencés pour déterminer dans cette table de correspondance soit un nom de station qui est stocké en correspondance d'un identifiant de station reçu afin de fournir ce nom de station déterminé, soit un identifiant de station qui est stocké en correspondance d'un nom de station reçu afin de fournir cet identifiant de station déterminé.

Grâce à cette table de correspondance on peut fournir à chaque instant, par exemple à un appareil de reproduction sonore, un nom de station correspondant à un identifiant de station ou un identifiant de station correspondant à un nom de station.

Par exemple, les moyens de traitement peuvent être agencés, en cas de réception d'une liste d'identifiants de station, pour déterminer dans la table de correspondance les noms de station qui sont stockés en correspondance des identifiants de station de cette liste reçue, puis pour fournir ces noms de station déterminés à l'usager, éventuellement triés alphabétiquement afin de lui permettre une sélection aisée de la station de son choix.

L'invention propose également un appareil de reproduction sonore comprenant un tuner, propre à recevoir des programmes audio transmis par des stations sur une bande de très hautes fréquences et au moins des identifiants de station représentatifs de ces stations et transmis au moyen d'un service Radio Data System, et un dispositif de fourniture d'informations du type de celui présenté ci-avant.

L'appareil selon l'invention peut comporter d'autres caractéristiques qui peuvent être prises séparément ou en combinaison, et notamment :
- il peut comprendre des moyens de conversion agencés pour convertir une expression prononcée par un usager en données numériques et pour fournir ces dernières au dispositif de fourniture d'informations afin qu'il détermine dans la table de correspondance si elles sont identiques à des données numériques définissant un nom de station ou un identifiant de station, puis, dans l'affirmative, qu'il fournisse soit l'identifiant de station qui est stocké en correspondance du nom de station défini par les données numériques fournies, soit le nom de station qui est stocké en correspondance de l'identifiant de station défini par les données numériques fournies ;
- il peut être agencé pour fournir à son dispositif de fourniture d'informations chaque mise à jour de la table de correspondance qu'il reçoit afin que les moyens de stockage mettent à jour la table de correspondance qu'ils stockent ;
- son tuner peut être agencé pour fournir à son dispositif de fourniture d'informations une liste d'identifiants de station représentatifs de stations dont il reçoit les programmes à l'instant considéré, afin qu'il détermine dans la table de correspondance les noms de station qui sont stockés en correspondance des identifiants de station de cette liste reçue, puis qu'il lui fournisse ces noms de station déterminés ;
- il peut être agencé pour fournir à des moyens d'interface homme/machine des données numériques qui définissent un nom de station d'une station dont le programme est en cours de diffusion ou dont la fréquence a été sélectionnée par un usager, ou qui définissent les noms de station de toutes les stations dont les programmes sont accessibles à l'instant considéré, en vue de son/leur affichage sur un écran, et, en cas de sélection par un usager d'un nom de station affiché, pour fournir ce nom de station au dispositif de fourniture d'informations afin qu'il détermine dans la table de correspondance l'identifiant de station qui est stocké en correspondance de ce nom de station fourni pour qu'il le fournisse au tuner en vue d'une syntonisation sur la fréquence associée à cet identifiant de station.

L'invention propose également un véhicule, éventuellement de type automobile, et comprenant un appareil de reproduction sonore du type de celui présenté ci-avant.

D'autres caractéristiques et avantages de l'invention apparaîtront à l'examen de la description détaillée ci-après, et du dessin annexé, sur lequel l'unique figure illustre schématiquement et fonctionnellement un véhicule automobile comprenant un combiné central équipé d'un appareil de reproduction sonore comportant un dispositif de fourniture d'informations selon l'invention.

L'invention a notamment pour but de proposer un dispositif DF destiné à fournir des informations relatives à des stations qui diffusent des programmes audio sur une bande de très hautes fréquences (ou VHF) et qui disposent d'un service Radio Data System (ou RDS).

Dans ce qui suit, on considère, à titre d'exemple non limitatif, que le dispositif de fourniture d'informations DF fait partie d'un véhicule automobile V, comme par exemple une voiture. Mais l'invention n'est pas limitée à cette application. Elle concerne en effet tout système, appareil ou bâtiment pouvant utiliser des informations relatives à des stations FM. Ainsi, l'invention concerne tout véhicule terrestre, maritime (ou fluvial), ou aérien, les appareils de reproduction sonore (et notamment les autoradios et les tuners de chaîne HiFi), les installations (y compris celles de type industriel), et les bâtiments (publics ou privés).

On a schématiquement représenté sur l'unique figure un véhicule V équipé d'un dispositif de fourniture d'informations DF selon l'invention. Comme illustré, un dispositif (de fourniture d'informations) DF, selon l'invention, comprend des moyens de stockage MS et des moyens de traitement MT.

On notera que dans l'exemple illustré non limitativement sur l'unique figure, le dispositif DF fait partie d'un appareil de reproduction sonore AR. Mais cela n'est pas obligatoire. Il pourrait en effet faire partie d'un autre équipement électronique embarqué, couplé à l'appareil de reproduction sonore AR, ou bien constituer un équipement électronique embarqué. Par conséquent, le dispositif DF peut être réalisé sous la forme de modules logiciels (ou informatiques ou encore « software »), ou bien d'une combinaison de circuits électroniques (ou « hardware ») et de modules logiciels.

Par ailleurs, dans l'exemple illustré non limitativement, l'appareil de reproduction sonore AR est un autoradio intégré dans le combiné central CC qui comprend un écran d'affichage EA et qui est installé dans une partie centrale de la planche de bord PB du véhicule V. Mais cela n'est pas obligatoire. Il pourrait en effet être indépendant de ce combiné central CC et éventuellement couplé à ce dernier (CC) via un réseau de communication embarqué, éventuellement de type multiplexé et permettant à des équipements électroniques embarqués, qui sont connectés à lui, d'échanger des informations et instructions.

De plus, on considère dans ce qui suit, à titre d'exemple non limitatif, que les informations textuelles qui sont relatives au fonctionnement de l'appareil de reproduction sonore AR ou aux programmes FM qu'il reproduit dans le véhicule V sont affichées par l'écran d'affichage EA du combiné central CC. Mais cela n'est pas obligatoire. Elles pourraient en effet être affichées par un écran de l'appareil de reproduction sonore AR, par exemple de type LCD.

L'appareil de reproduction sonore AR comprend notamment un tuner T chargé de recevoir (via une antenne non représentée) au moins les programmes audio (FM) et des messages RDS associés qui sont émis par voie d'ondes à très hautes fréquences et en modulation de fréquence (FM) par des stations sⱼ (j = 1 à J, et J variant dans le temps et dans l'espace) lorsqu'il est calé (ou syntonisé) sur leur fréquence d'émission.

Les moyens de stockage MS du dispositif DF sont agencés pour stocker une table de correspondance entre des identifiants de station isⱼ (appelés « Program Idendifiers » (ou PI) dans la terminologie de la norme RDS) et des noms de station nsⱼ (appelés « Program Service names » (ou PSname) dans la terminologie de la norme RDS). Ces moyens de stockage MS peuvent, par exemple, se présenter sous la forme d'une mémoire non volatile, éventuellement de type logiciel.

Cette table de correspondance comprend des données numériques qui définissent des identifiants de station isⱼ et des noms de station nsⱼ et qui peuvent être fournies par l'appareil de reproduction sonore AR. Ces données numériques peuvent être obtenues auprès d'un service dédié, par exemple périodiquement, via un module de communication sans fil du véhicule V, ou bien transmises par voie d'ondes au véhicule V par ce service dédié, par exemple périodiquement et éventuellement via un réseau de communication sans fil. En variante, elles peuvent être téléchargées sur un équipement de communication mobile (téléphone mobile ou tablette électronique) grâce à une application dédiée, puis transférées dans l'appareil de reproduction sonore AR. Dans une autre variante, elles peuvent être stockées sur un élément de mémoire amovible (comme par exemple une clé USB ou une carte mémoire) qui est temporairement couplé par l'usager au dispositif DF.

De préférence, l'appareil de reproduction sonore AR est agencé pour fournir au dispositif DF chaque mise à jour de la table de correspondance qu'il reçoit, afin que ses moyens de stockage MS mettent à jour la table de correspondance qu'ils stockent pour disposer de données numériques (isⱼ, nsⱼ) actualisées.

Les moyens de traitement MT du dispositif DF sont agencés pour déterminer dans la table de correspondance (stockée dans les moyens de stockage MS) soit un nom de station nsⱼ stocké en correspondance d'un identifiant de station isⱼ reçu afin de fournir ce nom de station nsⱼ déterminé, soit un identifiant de station isⱼ stocké en correspondance d'un nom de station nsⱼ reçu afin de fournir cet identifiant de station isⱼ déterminé.

On comprendra que lorsque le dispositif DF fait partie de l'appareil de reproduction sonore AR, il fournit au moins un nom de station nsⱼ ou au moins un identifiant de station isⱼ à cet appareil de reproduction sonore AR, sur requête de ce dernier (AR) comportant au moins un identifiant de station isⱼ correspondant ou au moins un nom de station nsⱼ correspondant. On notera que cette dernière requête peut elle-même résulter d'une demande ou d'une sélection effectuée par un usager au moyen d'une interface homme/machine, ici embarquée dans le véhicule V. On notera également que cette interface homme/machine peut ici faire partie de l'appareil de reproduction sonore AR ou du combiné central CC, et qu'elle peut être tactile (ou digitale) et/ou (électro)mécanique ou bien vocale.

On notera également que l'appareil de reproduction sonore AR peut être agencé pour fournir aux moyens d'interface homme/machine des données numériques qui définissent un nom de station nsⱼ d'une station sⱼ dont le programme est en cours de diffusion ou dont la fréquence a été sélectionnée par un usager, en vue de son affichage sur l'écran EA.

On notera également que le tuner T peut être agencé pour déterminer une liste d'identifiants de station isⱼ représentatifs des stations sⱼ dont il reçoit les programmes à l'instant considéré. Dans ce cas, les moyens de traitement MT peuvent être avantageusement agencés, lorsqu'ils reçoivent une liste d'identifiants de station isⱼ (par exemple fournie par le tuner T de l'appareil de reproduction sonore AR), pour déterminer dans la table de correspondance les noms de station nsⱼ stockés en correspondance des identifiants de station isⱼ de cette liste reçue, puis pour fournir ces noms de station nsⱼ déterminés (par exemple à l'appareil de reproduction sonore AR).

L'appareil de reproduction sonore AR peut alors être agencé pour fournir aux moyens d'interface homme/machine des données numériques qui définissent les noms de station nsⱼ de toutes les stations sⱼ dont les programmes sont accessibles à l'instant considéré, en vue de leur affichage sur l'écran EA pour informer un usager ou pour permettre à un usager de sélectionner l'un de ces noms de station nsⱼ affichés. Par exemple, ces noms de station nsⱼ déterminés peuvent être affichés pour l'usager en étant triés alphabétiquement afin de permettre à ce dernier une sélection aisée de la station de son choix.

Ainsi, si l'usager sélectionne un nom de station nsⱼ qui est affiché (en étant éventuellement trié alphabétiquement), l'appareil de reproduction sonore AR en est informé et il peut, par exemple, fournir ce nom de station nsⱼ au dispositif DF afin qu'il détermine dans la table de correspondance l'identifiant de station isⱼ qui est stocké en correspondance de ce nom de station nsⱼ fourni, pour qu'il le fournisse au tuner T en vue d'une syntonisation sur la fréquence associée à cet identifiant de station isⱼ déterminé. Il est en effet rappelé que les différentes fréquences d'émission d'une station sⱼ et l'identifiant de station isⱼ de cette dernière (sⱼ) sont connus du tuner T.

On notera également que l'appareil de reproduction sonore AR peut, comme illustré non limitativement, comprendre avantageusement des moyens de conversion MC agencés pour convertir une expression prononcée par un usager en données numériques et pour fournir ces dernières au dispositif DF afin qu'il détermine dans la table de correspondance si elles sont identiques à des données numériques définissant un nom de station nsⱼ ou un identifiant de station isⱼ. Cette détermination peut être réalisée par les moyens de traitement MT. Par exemple, une expression prononcée peut être « Radio classique » ou « écouter France Info ». En cas d'identité entre des données numériques fournies et des données numériques stockées (et donc dans l'affirmative), le dispositif DF fournit au tuner T soit l'identifiant de station isⱼ qui est stocké en correspondance du nom de station nsⱼ défini par les données numériques fournies, soit le nom de station nsⱼ qui est stocké en correspondance de l'identifiant de station isⱼ défini par les données numériques fournies.

Ainsi, un usager peut très facilement sélectionner une station sⱼ en prononçant le nom de station nsⱼ qui est associé à cette dernière sⱼ, afin d'écouter le programme audio qu'elle émet et qui est diffusé par des haut-parleurs du véhicule V grâce au tuner T, même si la station sⱼ sélectionnée ne transmet pas à ce moment son nom mais des informations générales.

On notera également que le tuner T peut être agencé pour fournir au dispositif DF une liste d'identifiants de station isⱼ représentatifs de stations dont il reçoit les programmes à l'instant considéré, afin que ce dispositif DF détermine dans la table de correspondance les noms de station nsⱼ qui sont stockés en correspondance des identifiants de station isⱼ de cette liste reçue, puis qu'il (DF) lui fournisse ces noms de station nsⱼ déterminés. Ainsi, le tuner T peut disposer à chaque instant d'une correspondance entre les identifiants de station isⱼ des stations sⱼ dont il reçoit les programmes et les noms de station nsⱼ de ces stations sⱼ, ce qui lui évite d'avoir à demander à chaque fois une correspondance au dispositif DF lorsqu'une nouvelle station est sélectionnée par l'usager.

On notera également qu'un avantage, parmi d'autres, du dispositif DF concerne l'affichage du nom d'une station en cas de réception difficile. En effet, la structure technique de l'émission RDS permet de recevoir et décoder le champ PI (Program Idendifier) en champ faible alors qu'il est impossible de reconstituer le nom de la station (bruit). Dans ce cas, le dispositif DF rend possible l'affichage du nom de la station, ce qui permet d'améliorer le service rendu à l'usager.

## Revendications

1. Dispositif (DF) de fourniture d'informations relatives à des stations diffusant chacune un programme audio sur une bande de très hautes fréquences et au moins un identifiant de station au moyen d'un service Radio Data System, **caractérisé en ce qu'**il comprend des moyens de stockage (MS) agencés pour stocker une table de correspondance entre des identifiants de station et des noms de station, et des moyens de traitement (MT) agencés pour déterminer dans ladite table de correspondance soit un nom de station stocké en correspondance d'un identifiant de station reçu par ledit dispositif (DF) afin de fournir ce nom de station déterminé, soit un identifiant de station stocké en correspondance d'un nom de station reçu par ledit dispositif (DF) afin de fournir cet identifiant de station déterminé.

2. Dispositif selon la revendication 1, **caractérisé en ce que** lesdits moyens de traitement (MT) sont agencés, en cas de réception, par ledit dispositif (DF), d'une liste d'identifiants de station, pour déterminer dans ladite table de correspondance les noms de station stockés en correspondance des identifiants de station de cette liste reçue, puis pour fournir ces noms de station déterminés.

3. Dispositif selon la revendication 2, **caractérisé en ce que** lesdits moyens de traitement (MT) sont agencés pour fournir lesdits noms de station déterminés, triés alphabétiquement.

4. Appareil de reproduction sonore (AR), comprenant un tuner (T) propre à recevoir des programmes audio transmis par des stations sur une bande de très hautes fréquences et au moins des identifiants de station représentatifs desdites stations et transmis au moyen d'un service Radio Data System, **caractérisé en ce qu'**il comprend en outre un dispositif de fourniture d'informations (DF) selon l'une des revendications précédentes.

5. Appareil selon la revendication 4, **caractérisé en ce qu'**il comprend des moyens de conversion (MC) agencés pour convertir une expression prononcée par un usager en données numériques et pour fournir ces dernières audit dispositif de fourniture d'informations (DF) afin qu'il détermine dans ladite table de correspondance si elles sont identiques à des données numériques définissant un nom de station ou un identifiant de station, puis, dans l'affirmative, qu'il fournisse soit l'identifiant de station stocké en correspondance du nom de station défini par les données numériques fournies, soit le nom de station stocké en correspondance de l'identifiant de station défini par les données numériques fournies.

6. Appareil selon l'une des revendications 4 et 5, **caractérisé en ce qu'**il est agencé pour fournir audit dispositif de fourniture d'informations (DF) chaque mise à jour de ladite table de correspondance qu'il reçoit afin que lesdits moyens de stockage (MS) mettent à jour ladite table de correspondance qu'ils stockent.

7. Appareil selon l'une des revendications 4 à 6, **caractérisé en ce que** ledit tuner (T) est agencé pour fournir audit dispositif de fourniture d'informations (DF) une liste d'identifiants de station représentatifs de stations dont il reçoit les programmes à l'instant considéré, afin qu'il (DF) détermine dans ladite table de correspondance les noms de station stockés en correspondance des identifiants de station de cette liste reçue, puis qu'il (DF) lui fournisse ces noms de station déterminés.

8. Appareil selon l'une des revendications 4 à 7, **caractérisé en ce qu'**il est agencé pour fournir à des moyens d'interface homme/machine des données numériques définissant un nom de station d'une station dont le programme est en cours de diffusion ou dont la fréquence a été sélectionnée par un usager, ou définissant les noms de station de toutes les stations dont les programmes sont accessibles à l'instant considéré, en vue de son/leur affichage sur un écran (EA), et, en cas de sélection par un usager d'un nom de station affiché, pour fournir ce nom de station audit dispositif de fourniture d'informations (DF) afin qu'il détermine dans ladite table de correspondance l'identifiant de station stocké en correspondance de ce nom de station fourni pour qu'il le fournisse audit tuner (T) en vue d'une syntonisation sur la fréquence associée à cet identifiant de station.

9. Véhicule (V), **caractérisé en ce qu'**il comprend un appareil de reproduction sonore (AR) selon l'une des revendications 4 à 8.

10. Véhicule selon la revendication 9, **caractérisé en ce qu'**il est de type automobile.

## Patentansprüche

1. Vorrichtung (DF) zum Übermitteln von Informationen über Stationen, die jeweils ein Audioprogramm auf einem Band mit sehr hohen Frequenzen übertragen, und mindestens eines Stationsidentifikators mittels eines Radiodatensystemdiensts, **dadurch gekennzeichnet, dass** sie Speichermittel (MS) umfasst, die eingerichtet sind, um eine Mapping-Tabelle zwischen Stationsidentifikatoren und Stationsnamen zu speichern, und Verarbeitungsmittel (MT), die eingerichtet sind, um in der Mapping-Tabelle entweder einen Stationsnamen, der in Entsprechung mit einem Stationsidentifikator, der von der Vorrichtung (DF) empfangen wird, gespeichert ist, zu bestimmen, um diesen bestimmten Stationsnamen zu übermitteln, oder einen Stationsidentifikator, der in Entsprechung mit einem Stationsnamen, der von der Vorrichtung (DF) empfangen wird, gespeichert ist, um diesen bestimmten Stationsidentifikator zu übermitteln.

2. Vorrichtung nach Anspruch 1, **dadurch gekennzeichnet, dass** die Verarbeitungsmittel (MT) eingerichtet sind, um in dem Fall eines Empfangs durch die Vorrichtung (DF) einer Liste von Stationsidentifikatoren in der Mapping-Tabelle die Stationsnamen zu bestimmen, die in Entsprechung mit Stationsidentifikatoren dieser empfangenen Liste gespeichert sind, zu bestimmen und dann diese bestimmten Stationsnamen zu übermitteln.

3. Vorrichtung nach Anspruch 2, **dadurch gekennzeichnet, dass** die Verarbeitungsmittel (MT) eingerichtet sind, um die bestimmten Stationsnamen alphabetisch sortiert zu übermitteln.

4. Tonwiedergabegerät (AR), das einen Tuner (T) umfasst, der geeignet ist, um Audioprogramme zu empfangen, die von Stationen auf einem Band mit sehr hohen Frequenzen übertragen werden, und mindestens Stationsidentifikatoren, die für die Stationen repräsentativ sind und mittels eines Radiodatensystemdienstes übertragen werden, **dadurch gekennzeichnet, dass** es außerdem eine Vorrichtung zum Übermitteln von Informationen (DF) nach einem der vorhergehenden Ansprüche umfasst.

5. Gerät nach Anspruch 4, **dadurch gekennzeichnet, dass** es Umwandlungsmittel (MC) umfasst, die eingerichtet sind, um einen von einem Benutzer ausgesprochenen Ausdruck in digitale Daten umzuwandeln und um diese Letzteren zu der Informationsübermittlungsvorrichtung (DF) zu übermitteln, damit sie in der Mapping-Tabelle bestimmt, ob sie mit digitalen Daten identisch sind, die einen Stationsnamen oder einen Stationsidentifikator identifizieren, und dann, falls ja, entweder den Stationsidentifikator zu übermitteln, der in Entsprechung mit dem von den übermittelten digitalen Daten definierten Stationsnamen gespeichert ist, oder den Stationsnamen, der in Entsprechung mit dem Stationsidentifikator der von den übermittelten digitalen Daten definiert wird, übermittelt.

6. Gerät nach einem der Ansprüche 4 und 5, **dadurch gekennzeichnet, dass** es eingerichtet ist, um der Informationsübermittlungsvorrichtung (DF) jede Aktualisierung der Mapping-Tabelle, die es empfängt, zu übermitteln, damit die Speichermittel (MS) die Mapping-Tabelle, die sie speichern, aktualisieren.

7. Gerät nach einem der Ansprüche 4 bis 6, **dadurch gekennzeichnet, dass** der Tuner (T) eingerichtet ist, um der Informationsübermittlungsvorrichtung (DF) eine Liste von Stationsidentifikatoren zu übermitteln, die für Stationen, deren Programme er im betreffenden Augenblick empfängt, repräsentativ sind, damit sie (DF) in der Mapping-Tabelle die Stationsnamen, die in Entsprechung mit Stationsidentifikatoren dieser empfangenen Liste gespeichert sind, bestimmt, und dass sie (DF) dann diese bestimmten Stationsnamen übermittelt.

8. Gerät nach einem der Ansprüche 4 bis 7, **dadurch gekennzeichnet, dass** es eingerichtet ist, um Mensch-/Maschinen-Schnittstellenmitteln digitale Daten zu übermitteln, die einen Stationsnamen einer Station definieren, deren Programm gerade ausgestrahlt wird, oder deren Frequenz von einem Benutzer ausgewählt wurde, oder Stationsnamen aller Stationen zu definieren, deren Programme in dem betreffenden Augenblick zugänglich sind, um ihn/sie auf einem Bildschirm (EA) anzuzeigen, und, in dem Fall einer Auswahl durch den Benutzer eines angezeigten Stationsnamens, diesen Stationsnamen zu der Informationsübermittlungsvorrichtung (DF) zu übermitteln, damit sie in der Mapping-Tabelle den Stationsidentifikator bestimmt, der in Entsprechung mit diesem übermittelten Stationsnamen gespeichert ist, damit sie sie dem Tuner (T) zu einer Abstimmung auf der mit diesem Stationsidentifikator verbundenen Frequenz übermittelt.

9. Fahrzeug (V), **dadurch gekennzeichnet, dass** es ein Tonwiedergabegerät (AR) nach einem der Ansprüche 4 bis 8 umfasst.

10. Fahrzeug nach Anspruch 9, **dadurch gekennzeichnet, dass** es des Typs Automobil ist.

## Claims

1. A device (DF) for providing information relating to stations each broadcasting an audio programme on a very high frequency band and at least one station identifier by means of a Radio Data System service, **characterized in that** it includes storage means (MS) arranged to store a correspondence table between station identifiers and station names, and processing means (MT) arranged to determine in said correspondence table either a stored station name in correspondence to a station identifier received by said device (DF) so as to provide this determined station name, or a stored station identifier in correspondence to a station name received by said device (DF) so as to provide this determined station identifier.

2. The device according to claim 1, **characterized in that** said processing means (MT) are arranged, in the case of reception, by said device (DF) of a list of station identifiers, so as to determine in said correspondence table the stored station names in correspondence to the station identifiers of this received list, then to provide these determined station names.

3. The device according to claim 2, **characterized in that** said processing means (MT) are arranged so as to provide said determined station names, sorted alphabetically.

4. A sound reproduction apparatus (AR), including a tuner (T) able to receive audio programmes transmitted by stations on a very high frequency band and at least station identifiers representative of said stations and transmitted by means of a Radio Data System service, **characterized in that** it includes in addition a device (DF) for providing information according to one of the preceding claims.

5. The apparatus according to claim 4, **characterized in that** it includes conversion means (MC) arranged to convert an expression pronounced by a user into digital data and to provide the latter to said device (DF) for providing information so that it determines in said correspondence table if it is identical to digital data defining a station name or a station identifier, then, if so, that it provides either the stored station identifier in correspondence to the station name defined by the provided digital data, or the stored station name in correspondence to the station identifier defined by the provided digital data.

6. The apparatus according to one of claims 4 and 5, **characterized in that** it is arranged to provide to said device (DF) for providing information each update of said correspondence table that it receives, so that said storage means (MS) update said correspondence table which they store.

7. The apparatus according to one of claims 4 to 6, **characterized in that** said tuner (T) is arranged to provide to said device (DF) for providing information a list of station identifiers representative of stations for which it receives the programmes at the moment concerned, so that it (DF) determines in said correspondence table the stored station names in correspondence to the station identifiers of this received list, then that it (DF) provides it with these determined station names.

8. The apparatus according to one of claims 4 to 7, **characterized in that** it is arranged to provide to man/machine interface means digital data defining a station name of a station, the programme of which is in the course of being broadcast or the frequency of which has been selected by a user, or defining the station names of all the stations for which the programmes are accessible at the moment concerned, with a view to its/their display on a screen (EA), and, in the case of selection by a user of a displayed station name, to provide this station name to said device (DF) for providing information so that it determines in said correspondence table the stored station identifier in correspondence to this provided station name so that it provides it to said tuner (T) with a view to a tuning on the frequency associated with this station identifier.

9. A vehicle (V), **characterized in that** it includes a sound reproduction apparatus (AR) according to one of claims 4 to 8.

10. The vehicle according to claim 9, **characterized in that** it is of the automobile type.
